# FASCICULE DE BREVET EUROPEEN

(11) **EP 4 373 348 B1**
(45) Date de publication et mention de la délivrance du brevet: **29.07.2026**
(21) Numéro de dépôt: 22751850.3
(22) Date de dépôt: 21.07.2022
(51) Int. Cl.: A45D 2/12, A45D 2/18

(54) **DISPOSITIF ET PROCÉDÉ DE MISE EN FORME ET DE TRAITEMENT DE FIBRES KÉRATINIQUES TELLES QUE DES CHEVEUX**
VORRICHTUNG UND VERFAHREN ZUR FORMGEBUNG UND BEHANDLUNG KERATINISCHER FASERN WIE ETWA DER HAARE
DEVICE AND METHOD FOR SHAPING AND TREATING KERATIN FIBRES SUCH AS THE HAIR

(30) Priorité: 23.07.2021 CH 0700942021
(43) Date de publication de la demande: 29.05.2024
(73) Titulaire: Krattinger, Angie, 3238 Gals (CH)
(72) Inventeur: Krattinger, Angie, 3238 Gals (CH)
(74) Mandataire: P&TS SA (AG, Ltd.)
(86) Numéro de dépôt international: PCT/IB2022/056726
(87) Numéro de publication internationale: WO 2023/002418

(56) Documents cités:
- DE-U1- 202006 013 972
- JP-B2- 4 859 527
- US-A- 1 530 854
- US-A- 5 411 040
- US-A1- 2015 053 225

## Description

### Domaine de l'invention

La présente invention concerne le domaine du traitement de fibres kératiniques, telles que les cheveux, le crin animal, ou d'autres poils. Elle concerne plus particulièrement des dispositifs de mise en forme et de traitement kératinique, formant des bigoudis pour cheveux du crin animal, ou d'autres poils. L'invention concerne aussi un procédé de mise en forme et de traitement de cheveux, du crin animal, ou d'autres poils.

### Contexte de l'invention

Des cheveux beaux et en pleine santé sont perçus depuis toujours comme un atout de séduction majeur. Depuis des siècles on a donc constamment cherché à les entretenir afin de conserver leur éclat. Depuis longtemps aussi on cherche constamment à améliorer ou modifier des techniques de frisage de cheveux. Une de ces techniques consiste à réaliser des permanentes.

La permanente est une technique de frisage de cheveux qui peut durer de 3 à 6 mois. On peut la réaliser sur tous les types de cheveux. Par exemple des cheveux courts, longs, lisses ou bouclés. Les permanentes sont même appliquées sur des cheveux naturellement ondulés qui pourraient s'en passer.

Pour réaliser une permanente de cheveux, on utilise en principe un produit chimique frisant et des bigoudis, par exemple pour obtenir des boucles ou ondulations bien dessinées et cela pour de longues périodes de temps, typiquement des mois.

Il existe différentes méthodes pour réaliser des permanentes.

La première méthode est la permanente chaude. Avec cette technique on imprègne les cheveux avec une solution de sulfite ou de bisulfite. On applique ces substances sur les bigoudis qu'on chauffe. En chauffant, typiquement à plus de 80°C on provoque un changement interne de la kératine des cheveux. Par la chaleur la kératine se casse en détruisant les ponts cystiques de la kératine. Le cheveu est ainsi privé de sa rigidité et peut donc être façonné. Une fois le cheveu façonné, on laisse refroidir le liquide, tout en tenant le cheveu fixé au bigoudi. Pendant le processus du refroidissement de nouvelles liaisons disulfures se forment, ce qui permet de récupérer la rigidité des cheveux. Par conséquence les cheveux se raidissent dans leur position ondulée. Cette méthode n'est plus utilisée.

Vers 1942 a été développée une nouvelle technique qui consiste à réaliser des permanentes à basse température, dites « à froid ». Pour réaliser cette méthode, on peut utiliser des bigoudis en bois ou en plastique ou métal et deux types de liquides. Un premier liquide est utilisé pour une action de réduction et un deuxième liquide pour neutraliser.

Dans cette méthode dite « à froid » le processus consiste dans les étapes suivantes :
- réaliser un premier shampooing, enrouler les bigoudis et ensuite imprégner les cheveux d'une solution frisante et recouvrir la tête par un bonnet, typiquement en plastique. L'enroulage se fait sans serrer pour permettre aux cheveux de gonfler sous action des liquides frisants ;
- laisser agir le liquide, et imprégner encore les cheveux de liquide afin de saturer l'effet ;
- lorsque l'ondulation est jugée satisfaisante, le coiffeur procède à la neutralisation tout en gardant les cheveux autour des bigoudis. Les cheveux sont rincés et on applique une solution oxydante.

Dans la méthode à froid les liquides frisants sont typiquement des sels d'acide thioglycolioque ou de l'acide thiolactique. Les liquides neutralisants servent à ôter l'hydrogène fixé sur des liaisons disulfurées, à reconstituer ces liaisons et à fixer la déformation désirée du cheveu.

Une troisième technique est la permanente « tiède ». Elle est un compromis entre la méthode chaude et la méthode froide. Dans ce cas l'abaissement de la chaleur est compensé par l'emploi de liquides plus actifs que ceux utilisés pendant la technique « chaude ». Ces liquides contiennent des sulfites et du thyoglycolate. La technique tiède n'exige pas de neutralisation.

On connait du document US20150053225A1 un accessoire pour cheveux permettant de recevoir et retenir une mèche de cheveux dans une configuration décorative et/ou fonctionnelle. Lors de son utilisation, les cheveux s'enroulent autour de l'accessoire en formant un rouleau masquant au moins partiellement l'accessoire. DE 20 2006 013972 décrit aussi un dispositif destiné à recevoir au moins une mèche de cheveux.

Toutes les méthodes utilisées jusqu'à maintenant présentent divers problèmes dont l'utilisation d'une pluralité de bigoudis autour desquels il faut soigneusement enrouler les cheveux ainsi que l'utilisation de produits chimiques qui peuvent endommager ou détériorer l'aspect des cheveux ou qui ne permettent pas de réaliser une permanente d'une durée suffisante. En plus il y a un besoin d'une nouvelle technique qui permet non seulement de réaliser une permanente mais également d'améliorer les propriétés des cheveux, comme leur élasticité, leur brillance ou une meilleure hydratation.

La présente invention permet de résoudre ce problème en proposant un nouveau type de bigoudi et un nouveau procédé.

### Résumé de l'invention

Depuis des années, beaucoup de recherches ont été effectuées pour trouver une solution à une mise en forme durable, avec des bigoudis qui apportent des produits ou de la matière nourrissante pour les cheveux et pour qu'en même temps la coiffure soit belle.

Il n'existe pas de procédé qui permet de satisfaire à ces 2 exigences. Soit la matière du bigoudi a un effet néfaste pour les cheveux (plastique, fer chaud, métal) soit les soins sont trop agressifs pour que la coiffure soit assez durable.

Le déposant a résolu ce problème en proposant un dispositif en matière naturelle fait au moins partiellement en chanvre qui est défini par la revendication 1. Les limitations des procédés existants ont été résolues en proposant une méthode de traitement des cheveux qui se base sur l'utilisation du dispositif ou bigoudi de l'invention.

Le dispositif formant bigoudi de l'invention est réalisé, au moins partiellement, en chanvre. L'avantage d'utiliser la matière du chanvre, au moins pour la surface de réception des cheveux ou d'autres fibres kératiniques du dispositif formant bigoudi de l'invention, réside dans le fait que, lors de sa mise en œuvre, le dispositif formant bigoudi et le cheveu vont s'allier pour que le cheveu prenne tous les bienfaits du chanvre alors que les bigoudis existants en plastique font barrage et emmènent des effets néfastes pour les cheveux.

Dans un mode de réalisation, le dispositif formant bigoudi comprend au moins 60%, préférablement au moins 90%, encore plus préférablement au moins 95% de chanvre, et encore plus préférablement 100%.

Dans un mode de réalisation, le dispositif formant bigoudi présente une bande qui a une longueur plus grande que sa plus grande largeur, et une épaisseur plus petite que ladite largeur.

Dans un mode de réalisation, le dispositif formant bigoudi a une composition uniforme sur toute sa longueur.

Selon l'invention, le dispositif formant bigoudi a une forme d'étui comprenant au moins une extrémité distale présentant une ouverture destinée à recevoir, dans une position repliée du bigoudi, au moins la partie du bigoudi comprenant ladite extrémité proximale.

Dans un mode de réalisation le dispositif formant bigoudi comprend au moins une extrémité proximale fermée.

L'invention est aussi réalisée par un procédé de mise en forme d'une mèche de cheveux ou d'autres fibres kératiniques comprenant au moins les étapes de :
- présenter le dispositif formant bigoudi comme décrit ci-dessus;
- positionner une mèche de cheveux ou d'autres fibres kératiniques, afin qu'au moins une portion de la mèche soit en contact avec au moins une surface dudit dispositif formant bigoudi ;
- mouiller la mèche de cheveux ou d'autres fibres kératiniques;
- effectuer des mouvements de torsion du dispositif formant bigoudi dans sa longueur en tenant la mèche, au moins partiellement, en contact avec ladite au moins une surface dudit dispositif formant bigoudi afin d'entrelacer la mèche avec le dispositif formant bigoudi pris dans sa longueur;
- serrer latéralement le dispositif formant bigoudi à une pluralité d'endroits afin de maintenir la mèche contre au moins une surface du bigoudi;
- replier le dispositif formant bigoudi afin d'insérer dans ladite ouverture au moins la partie du dispositif comprenant l'extrémité proximale.

Dans le cas d'un procédé de mise en forme par mise en plis, l'étape consistant à mouiller les cheveux ou autres fibres kératiniques est réalisée en mouillant les cheveux ou autres fibres kératiniques avec de l'eau avant la mise en contact des cheveux ou autres fibres kératiniques avec les dispositifs formant bigoudis.

Dans le cas d'un procédé de mise en forme par permanente, l'étape consistant à mouiller les cheveux ou autres fibres kératiniques est principalement une étape réalisée en mouillant les cheveux ou autres fibres kératiniques avec des produits chimiques après la mise en place des dispositifs formant bigoudis et avant l'étape de repli du dispositif formant bigoudi.

Dans un mode de réalisation le procédé comprend une étape de séchage à une température inférieure à 60°C, préférablement inférieure à 50°C , encore plus préférablement inférieure à 45°C, par exemple aux alentours de 40°C, et de préférence supérieure à 30°C (plages de valeur de température entre 30°C et 60°C, de préférence entre 30°C et 50°C, et encore plus préférablement entre 30°C et 45°C).

Dans un mode de réalisation, la largeur du dispositif formant bigoudi, avant la torsion du dispositif formant bigoudi, et pour toute section de la mèche le long de la longueur du dispositif formant bigoudi, est 50% plus large que la largeur de la mèche, préférablement 2 fois plus large que la largeur de la mèche.

Avec le bigoudi de l'invention les mèches de cheveux ou d'autres fibres kératiniques traités sont mieux distribuées sur le dispositif formant bigoudi et forment, lors de la mise en œuvre du procédé, seulement un seul enroulement. Lors de la mise en œuvre d'une permanente par exemple le procédé permet une réduction de produits chimique tout en gardant une permanente qui dure. La réduction de la consommation de produits chimiques peut être de plus 50%, car les méthodes de l'art antérieur nécessitent d'enrouler le cheveu (ou autre fibre kératinique) selon plusieurs couches de cheveux (ou de fibres kératiniques) qui se superposent et exigent donc plus de produits chimiques pour traiter l'ensemble des couches de cheveux (ou de fibres kératiniques) superposées.

### Brève description des dessins

Des détails supplémentaires sur l'invention apparaîtront plus clairement à la lecture de la description suivante en référence aux chiffres annexés :
- La Figure 1 illustre un procédé avec des bigoudis de l'art antérieur;
- La Figure 2 montre une coupe transversale d'une réalisation d'un dispositif formant bigoudi qui ne fait pas partie de l'invention ;
- La Figure 3 montre une vue tridimensionnelle d'une réalisation préférée de du dispositif formant bigoudi qui ne fait pas partie de l'invention;
- La Figure 4 illustre l'application d'une mèche de cheveu à un dispositif formant bigoudi qui ne fait pas partie de l'invention;
- La Figure 5 montre un dispositif formant bigoudi dans la position repliée;
- Les Figures 6a, 6b, 6c montrent 3 coupes latérales de dispositifs formant bigoudis qui ne font pas partie de l'invention;
- La Figure 7 montre divers dispositifs formant bigoudis qui ne font pas partie de l'invention, en position replié lors de l'exécution d'une mise en plis ou de permanente de cheveux;
- La Figure 8 illustre une des étapes d'un procédé de permanente selon l'invention;
- La Figure 9 illustre une forme de mèche de cheveux obtenue par le procédé de l'invention;
- Les Figures 10-16 montrent plusieurs formes possibles d'un dispositif formant bigoudi qui ne fait pas partie de l'invention;
- La Figure 17 montre un dispositif formant bigoudi qui ne fait pas partie de l'invention et qui comprend un support de mise en forme ;
- Les Figures 18 et 19 illustrent des dispositifs formant bigoudis qui ne font pas partie de l'invention, comprenant une pluralité de portions faites en chanvre;
- La Figure 20 illustre un mode de réalisation comprenant des attaches arrangées sur au moins une surface du dispositif formant bigoudi qui ne fait pas partie de l'invention;
- La Figure 21 illustre un prototype de dispositif formant bigoudi qui ne fait pas partie de l'invention ;
- La Figure 22 illustre en projection latérale un mode de réalisation du dispositif formant bigoudi selon l'invention, dans sa position préalable à sa pose ; et
- Les figures 23 à 28 illustrent les différentes étapes de pose du dispositif formant bigoudi de la figure 22 sur une mèche de cheveux, ce qui correspond au procédé de mise en forme et de traitement de cheveux avec ce dispositif formant bigoudi.

### Description de l'invention

La présente invention sera décrite par rapport à des réalisations particulières et en référence à certains dessins, mais l'invention ne s'y limite pas. Les dessins décrits sont uniquement schématiques et non limitatifs. Dans les dessins, la taille de certains éléments peut être exagérée et ne pas être dessinée à l'échelle à des fins d'illustration. Les dimensions et les dimensions relatives ne correspondent pas à des réductions réelles de la pratique de l'invention.

Il est à noter que le terme "comprenant" dans la description et les revendications ne doit pas être interprété comme étant limité aux moyens énumérés ci-après, c'est-à-dire qu'il n'exclut pas d'autres éléments.

La référence à "une réalisation" dans l'ensemble du mémoire descriptif signifie qu'une caractéristique particulière, une structure ou un caractère décrit en relation avec la réalisation est inclus dans au moins une réalisation de l'invention. Ainsi, les expressions "dans une réalisation" ou "dans une variante", qui apparaissent à divers endroits de la description, ne se réfèrent pas nécessairement toutes à la même réalisation, mais à plusieurs. En outre, les particularités, structures ou caractéristiques peuvent être combinées de toute manière appropriée, comme cela apparaîtrait à l'homme du métier à partir de cette divulgation, en une ou plusieurs réalisation(s). De même, diverses caractéristiques de l'invention sont parfois regroupées en une seule réalisation, figure ou description, afin de rendre la divulgation plus lisible et d'améliorer la compréhension d'un ou plusieurs des divers aspects inventifs. En outre, si certaines réalisations décrites ci-après comprennent certaines caractéristiques incluses dans d'autres réalisations, mais pas d'autres, des combinaisons de caractéristiques de différentes réalisations sont censées entrer dans le champ de l'invention, et de réalisations différentes. Par exemple, toutes les réalisations revendiquées peuvent être utilisées dans n'importe quelle combinaison. Il est également entendu que l'invention peut être mise en pratique sans certains des nombreux détails spécifiques énoncés. Dans d'autres cas, toutes les structures ne sont pas présentées en détail afin de ne pas obscurcir la compréhension de la description et/ou des figures.

Dans le présent document le terme « bigoudi » est compris largement comme un dispositif, élément ou ensemble d'éléments configurés pour leur utilisation dans le soin de cheveux, particulièrement pour donner une forme à des mèches de cheveux et/ou améliorer l'aspect visuel et/ou les propriétés mécaniques des cheveux telles que leur élasticité ou résistance à la cassure.

Dans un premier aspect l'invention est réalisée par un bigoudi 1 destiné à recevoir au moins une mèche de cheveux 200, présentant au moins une surface de réception des cheveux configurée pour permettre de former, à partir d'au moins une mèche de cheveux 200, au moins deux ondulations 202-208 ayant des axes d'enroulement non colinéaires entre eux et/ou de diamètres différents, le bigoudi 1 comprenant une extrémité distale 1a et une extrémité proximale 1b. La mèche de cheveux présente une extrémité distale 204 et une partie proximale 202, qui se situe du côté de la base des cheveux d'une personne.

En particulier, le bigoudi 1 de l'invention est réalisé, au moins partiellement, en chanvre. Ce chanvre est avantageusement la fibre textile tirée de la plante *Cannabis sativa* de la sous-espèce *sativa.*

Dans un mode de réalisation, le bigoudi comprend au moins 60%, ou au moins 80% ou au moins 90% de chanvre. Préférablement le bigoudi est fait entièrement de chanvre.

Dans une variante avantageuse, le bigoudi 1 peut comprendre également d'autres matériaux faits en n'importe quel textile sans colorant.

Préférablement, la partie du bigoudi destinée à enrouler les mèches 200 de cheveux, est réalisée entièrement en chanvre afin de bénéficier de tous ses bienfaits lors de son utilisation. Bien entendu différents types de chanvres peuvent être utilisés pour réaliser le bigoudi 1. L'ensemble du bigoudi 1, ou tout au moins la portion du bigoudi 1 en chanvre est de préférence réalisé(e) à partir d'un tissu de chanvre formant une nappe obtenue par l'assemblage régulier de fils ou de fibres de chanvre, disposées en deux séries croisées à angle droit, ou plus généralement à partir d'une étoffe, qu'il s'agisse de maille, de non-tissé ou de tissé.

Dans une exécution préférée, le bigoudi 1 présente une bande qui a une longueur L plus grande que sa plus grande largeur W, et une épaisseur E plus petite que ladite largeur W. Le bigoudi 1 présente un axe longitudinal S qui peut être un axe de symétrie comme dans les réalisations illustrées en Figures 10, 11, 14, 15 et 22. La largeur de l'extrémité proximale 1b peut être diminuée progressivement pour finir en pointe.

Des valeurs préférées de la longueur L sont comprisse entre 5cm et 50cm, préférablement entre 10 cm et 30cm.

Des valeurs préférées de la largeur W sont comprises entre 3cm et 20cm, préférablement entre 5 cm et 15 cm.

Des valeurs préférées de l'épaisseur E sont comprises entre 1mm et 20 mm, préférablement entre 2mm et 5mm.

Dans une réalisation décrite plus loin, le bigoudi 1 peut avoir une forme en étui ou sac, illustrée en Figures 3, 5, 21 et 22-28. Aussi, par exemple, toutes les variantes illustrées en Figures 10 à 16 peuvent être réalisées en forme d'étui ou de sacs.

Dans des variantes, le bigoudi 1 peut comprendre deux portions qui peuvent avoir des longueurs L, des largeurs W et des épaisseurs E différentes, voir être constituées de deux matières différentes. Les deux portions peuvent constituer une forme de sac de matière uniforme ou peuvent être réalisées par deux bandes cousues ensemble (une telle variante n'est pas illustrée dans les Figures).

Le bigoudi 1 peut comprendre deux bandes pleines de forme parallélépipédique.

Les Figures 6a, 6b, 6c illustrent 3 différentes coupes longitudinales, c.à.d. dans le plan Y-Z, de bigoudis 1 qui ne font pas partie de l'invention.

Préférablement, le bigoudi 1 comprend une pluralité d'attaches 10a-10d, 20a-20d. Ces attaches sont utilisées afin de réaliser des nœuds 302, 304, 306, 308, 310 lors de l'exécution du procédé décrit plus loin. Le nombre d'attaches peut être plus de 10, possiblement plus de 20. Dans une variante, le bigoudi 1 peut aussi ne pas comprendre d'attaches et lors de l'exécution du procédé décrit ci-après, des attaches dissociées du bigoudi peuvent être rapportées. Dans une variante, le bigoudi 1 peut aussi ne pas comprendre d'attaches et lors de l'exécution du procédé décrit ci-après, une attache est obtenue en nouant la portion proximale sur elle-même. Les attaches 10a-10d, 20a-20d peuvent être réalisées à base de différentes matières choisies parmi le coton et le chanvre. Les attaches 10a-10d, 20a-20d peuvent être des élastiques entourés de fil de chanvre, de la laine, ou toute forme de textile naturel mais idéalement réalisés en fils de chanvre pour bénéficier de tous les bienfaits du chanvre.

Dans un mode de réalisation, illustré en Figures 2, 3, 10 à 15, ladite pluralité d'attaches 10a-10d, 20a-20d comprend au moins deux groupes 10, 20 d'attaches 10a-10d, 20a-20d opposés (définis dans la direction X des Figures), disposés chacun à un bord dudit bigoudi 1.

Dans des variantes, les bords latéraux du bigoudi 1 ne doivent pas être lisses et/ou linéaires et peuvent présenter des décrochements ou ondulations. Par exemple, dans une réalisation illustrée en Figure 16 qui ne fait pas partie de l'invention, le bigoudi 1 peut comprendre des parties saillantes 4a, 4b, 4c et des décrochements 4d, 4e, 4f. Lors de l'exécution du procédé décrit ci-après, les parties saillantes 4a, 4b, 4c et les décrochements 4d, 4e, 4f peuvent être joints lors d'un mouvement de repli selon l'axe S, illustré dans la Figures 16 d'un angle α. Selon une autre réalisation qui ne fait pas partie de l'invention, les portions saillantes 4a, 4b, 4c peuvent avoir une autre composition que le corps du bigoudi 1.

Selon l'invention, le bigoudi 1 comprend à ladite extrémité distale 1a, des moyens destinés à attacher ladite extrémité distale 1a avec ladite extrémité proximale 1b.

Dans une réalisation qui ne fait pas partie de l'invention, lesdits moyens consistent en deux parties d'un système de bouton 30, 32, 402, 404 dont les deux parties sont conçues pour se fermer, tel qu'un bouton-pression. Dans un mode de réalisation qui ne fait pas partie de l'invention, lesdits moyens 30, 32 sont deux bandes de textile recouvertes d'une texture différente permettant, lorsqu'on les met en contact, d'obtenir une liaison amovible, par exemple du Velcro. Dans d'autres variantes qui ne font pas partie de l'invention, les moyens d'attaches peuvent comprendre un bouton clip en métal, un bouton en textile, ou toute forme d'attache connue pour accrocher deux parties, par exemple un bouton de vêtement. Pour les moyens d'attache, tel que ledit bouton, il n'y a aucun contact direct avec la mèche 200 de cheveu à traiter et donc il sera choisi selon le cout de ce moyen d'attache, et préférablement de très bonne qualité pour un usage à long terme. Dans la réalisation des figures 22 à 28, et selon l'invention, les moyens d'attache sont deux liens 34, 36 formant les extrémités libres d'un cordon placé dans une coulisse 38 formant (ou placé à proximité de) la bordure de l'extrémité distale 1a du bigoudi 1. Ces liens 34, 36 sont par exemple également en chanvre.

Dans un mode de réalisation, le bigoudi 1 a une composition uniforme sur toute sa longueur L.

Le bigoudi 1 peut être aussi composé de plusieurs segments 3a, 3b, 5a, 5b dont au moins deux segments 3a, 5a ont une composition et/ou forme et/ou une dimension différente. Ceci est illustré en Figures 18 et 19 qui illustrent des segments 3a, 3b réalisés en chanvre et qui sont liés ensemble par des segments 5a, 5b, 5c qui ne sont pas fait en chanvre. Les segments 5a, 5b, 5c qui ne sont pas fait en chanvre peuvent avoir une longueur et une largeur et une épaisseur différente de celles des segments 3a, 3b faits en chanvre.

Selon l'invention, (Figures 2, 3, 4, 5, 8, 10 à 13, 16, 18 à 20, 21 et 22 à 28), le bigoudi 1 a une forme d'étui, aussi défini comme un sac, comprenant au moins une extrémité distale 1a présentant une ouverture 2a destinée à recevoir, dans une position repliée du bigoudi 1, au moins la partie du bigoudi 1 comprenant l'extrémité proximale 1b.

Dans un mode de réalisation, le bigoudi 1 comprend au moins une extrémité proximale 1b qui est fermée, au moins partiellement.

Dans une variante préférée, ladite extrémité proximale 1b a une forme arrondie illustrée dans les Figures 11, 12, 16, 18, 19, 21. La forme arrondie peut être n'importe quelle forme décrite par un polynôme, possiblement un arc de cercle. Ladite extrémité proximale fermée 1b peut par exemple avoir la forme d'un triangle.

Dans un mode de réalisation qui ne fait pas partie de l'invention, illustré en Figure 17, le bigoudi 1 comprend un support 400 sur lequel sa partie en chanvre est adaptée. Un tel support peut aider à réaliser la torsion du bigoudi lors de sa mise en œuvre. Ledit support 400 peut être par exemple une tige de renfort du bigoudi 1 ou un support qui permet de plus facilement replier et tenir le bigoudi 1 dans sa forme repliée représentée dans la Figure 5. Le support doit être fait dans un matériau qui n'abîme pas les cheveux.

Dans un mode de réalisation qui ne fait pas partie de l'invention illustré en Figure 14 et 15, le bigoudi 1 comprend au moins deux embranchements 1‴, 1^{iv} destinés à recevoir chacun une portion de ladite mèche de cheveux 200. Dans un exemple de réalisation, au moins l'un desdits deux embranchements 1‴, 1^{iv} peut comprendre une ouverture 2a destinée à replier au moins une partie du bigoudi 1.

Dans une variante qui ne fait pas partie de l'invention, illustrée en Figure 20, le bigoudi 1 peut comprendre un système de fixation 50 comprenant des éléments de fixation 52-58 pour tenir la mèche 200 contre le bigoudi. Les éléments de fixation 52-58 peuvent comprendre des zones d'attaches 52a - 58c intégrées dans le corps du bigoudi 1. Les éléments de fixation 52-58 et/ou les zones d'attaches 52a - 58c peuvent être faits au moins partiellement, de chanvre.

Selon l'invention, et comme illustré en Figure 22, le bigoudi 1 forme un étui ou sac avec son extrémité distale 1a comportant les deux liens 34, 36 pouvant coulisser dans la coulisse 38, ce qui permet de resserrer la bordure formée de cette coulisse et donc réduire la taille de l'ouverture 2a du bigoudi.

### Procédé de l'invention

Dans un deuxième aspect, l'invention est réalisée par un procédé de mise en forme d'une mèche de cheveux 200 comprenant au moins les étapes de :
- présenter le bigoudi 1 comme décrit ci-dessus;
- positionner une mèche de cheveux 200 afin qu'au moins une portion de la mèche 200 soit en contact avec au moins une surface 1' dudit bigoudi 1 ;
- mouiller la mèche de cheveux 200;
- effectuer des mouvements de torsion du bigoudi 1 dans sa longueur L en tenant la mèche de cheveux 200, au moins partiellement, en contact avec ladite au moins une surface 1' dudit bigoudi 1 afin d'entrelacer la mèche 200 avec le bigoudi 1 pris dans sa longueur L;
- serrer latéralement le bigoudi 1 à une pluralité d'endroits 300a-300e afin de maintenir la mèche de cheveux 200 contre au moins une surface 1' du bigoudi 1;
- replier le bigoudi 1 au moins partiellement dans le sens Y de sa longueur afin d'insérer au moins une partie de l'extrémité proximale 1b dans ladite ouverture 2a, ce qui est rendu possible par ce mouvement de retournement entre la face intérieure et la face extérieure du tronçon du bigoudi 1 comprenant l'ouverture 2a et l'extrémité distale 1a. La figure 5 illustre le bigoudi 1 dans sa position et forme 41 repliée. Ce mouvement s'apparente à celui effectué pour retourner une chaussette, entre son endroit et son envers.

Dans un mode d'exécution préféré du procédé, la mèche de cheveux 200 est alignée avec l'axe longitudinal S du bigoudi 1.

Dans les procédés de l'art antérieur, la mèche 200 du cheveu est enroulée plusieurs fois à la même place selon la longueur, comme illustré dans la Figure 1. Avec le bigoudi 1 de l'invention, la mèche 200 est enroulée, pendant la torsion du bigoudi 1, uniquement le long du bigoudi 1 (c.à.d. dans la direction Y dans les Figures) et non pas en plusieurs couches de cheveux enroulées autour des bigoudis. Ceci permet d'obtenir une mince couche de cheveux sur le bigoudi 1 dans sa position enroulée et repliée. La minceur de la mèche en contact avec le bigoudi 1 permet de mieux faire pénétrer les substances produites par le chanvre.

Dans un mode de réalisation la largeur de la mèche arrangée en contact avec le bigoudi, avant la torsion du bigoudi, et pour toute section de la mèche le long de la longueur L du bigoudi 1, est égale à au moins 80%, préférablement au moins 90% de la largeur W du bigoudi 1.

Dans une réalisation préféré la mèche de cheveux est beaucoup moins large que bigoudi mise à plat, comme illustré sur la Figure 4. Si la bande du bigoudi, mise à plat avant sa torsion, est beaucoup plus large que la mèche de cheveux, cela permet de pouvoir bien enserrer les cheveux quand on serre le bigoudi, par exemple par des attaches. Dans des réalisations préférées la largeur maximale W du bigoudi, c.à.d. avant sa torsion, est au moins 50% fois plus large, préférablement 2 fois plus large que la largeur d'une mèche 200 qui doit être ondulée et mise sur le bigoudi 1.

Dans un mode de réalisation, l'étape de serrage s'effectue par la réalisation d'une pluralité de nœuds 302, 304, 306, 308, 310 formés avec les attaches latérales 10a-10d, 20a-20d. On peut aussi prévoir un nœud simple 301 (Figures 23-24) obtenu par formation d'une boucle avec la portion proximale du bigoudi 1, dans laquelle on fait repasser l'extrémité distale 1a, enserrant la mèche de cheveu 200. Ce premier serrage du bigoudi au niveau du nœud 301 pour enserrer la mèche de cheveu dans sa portion proximale proche du crâne, à l'emplacement 300a, est complété (Figure 26) par d'autres zones de serrage obtenues par la torsion du bigoudi sur lui-même. On obtient ainsi les zones de serrage 300a-300e... 300f.

Dans le cas de la réalisation des Figures 22-28, après repliement (retournement) du bigoudi 1 en forme de sac, les liens 34 et 36 sont tirés, ce qui resserre l'ouverture 2a, puis noués entre eux au-dessus du nœud 301 qui reste à l'intérieur du bigoudi 1 replié. On comprend ainsi que les deux liens 34, 36, placés dans et en dehors de la coulisse 38 qui forme la bordure de l'ouverture 2a, sont aptes à resserrer l'ouverture 2a par glissement dans la coulisse et forment en outre des moyens destinés à attacher ladite extrémité distale 1a avec ladite extrémité proximale 1b en faisant un noeud avec l'extrémité des liens, comme avec des lacets de chaussure.

Ce bigoudi replié forme un sac plein renfermant le tronçon intermédiaire du bigoudi et la majeure partie de la longueur de la mèche 200. Ce sac plein est de longueur L1, très réduite par rapport à la longueur L de la forme dépliée du bigoudi (Figures 2, 3, 22), cette longueur réduite L1 étant comprise entre environ de 1 à 3 fois la plus grande largeur W du bigoudi dans sa forme dépliée.

Dans un mode de réalisation préféré, et plus particulièrement dans le cas d'un procédé de mise en forme par mise en plis, l'étape consistant à mouiller les cheveux est réalisée en mouillant les cheveux avec de l'eau de préférence avant la mise en contact des cheveux avec les bigoudis.

Dans un mode de réalisation, avant de replier le bigoudi 1 comme illustré en Figure 8 ou en Figure 26, le bigoudi est imprégné de produits de traitement des cheveux. Ceci se fait notamment lors de la réalisation d'une permanente. Ces produits de traitement s'appliquent juste avant de replier le bigoudi afin de protéger la mèche traitée de l'air et de permettre au produit chimique frisant de faire son travail.

Dans une variante, un bonnet 500, illustré en Figure 7, peut être placé sur l'ensemble 40 des bigoudis 41, 42, 43, 44, 45, 46, 47, 48, 49, 50 dans leur position repliée. L'utilisation d'un bonnet est préférable pour des cheveux ayant un diamètre épais pour que le bonnet apporte un peu plus de chaleur pour la bonne pénétration du produit chimique.

Dans une variante, non illustrée dans les Figures, par exemple lorsque les bigoudis n'ont pas la forme d'un sac, les bigoudis peuvent être pliés et/ou enroulés et mis dans un sac externe, réalisé en chanvre préférablement, pendant le traitement des mèches 200.

Dans une variante, l'étape de serrage se fait par l'utilisation de moyens de serrage séparés du bigoudi 1. Ces moyens de serrage peuvent être des pinces, des fils ou des bandes et peuvent être fait, au moins partiellement, en chanvre.

Dans une variante les moyens de serrage peuvent être réalisés avec des fils métalliques, comme des fils de fer, pour autant que ces fils soient entourés de fibres de chanvre. Préférablement, les cheveux ne doivent jamais être mis en contact avec des éléments faits en métal et/ou plastique. Le bigoudi en chanvre selon l'invention permet justement aux cheveux de bénéficier et de ne recevoir que des apports positifs du chanvre du bigoudi pour obtenir une belle chevelure.

Le bigoudi 1 de l'invention est particulièrement adapté à l'utilisation de deux types de technique de traitement des cheveux : la technique de mise en plis et la réalisation de permanentes. L'utilisation du bigoudi 1 de l'invention est décrite maintenant en plus de détails pour ces deux techniques.

### Procédé de mise en plis avec le bigoudi 1 de l'invention

Dans un mode de réalisation, le procédé consiste en un procédé de mise en plis de cheveux comprenant au moins une étape de chauffage des cheveux.

Dans un mode d'exécution préféré, la mèche 200 de cheveu à traiter est mouillée avec de l'eau, au moins partiellement, et de préférence entièrement, avant de la positionner le long du bigoudi 1.

Lorsque l'on fait une mise en plis en mouillant le cheveu avec de l'eau et ensuite en le séchant, on agit sur les ponts de soufre du cheveu. Lorsque le cheveu est mouillé, on rompt les ponts de soufre, ceci est bien connu.

Dans un procédé de mise en plis, les bigoudis en chanvre sont mis en contact avec des mèches de cheveux mouillés avec de l'eau. L'humidité apportée permet de transférer tous les bienfaits du chanvre tout en séchant et cela pendant la prise de la forme du bigoudi.

Jusqu'à présent cette technique est réalisée par l'utilisation d'un casque de séchage de température élevée pour permettre aux cheveux de prendre la forme frisée/ondulée.

Pour bénéficier des bienfaits apportés par le chanvre, la température du bigoudi ne doit pas dépasser 60 degrés Celsius. Il est donc indispensable d'utiliser, par exemple, un casque de séchage à basse température, typiquement aux alentours de 40°C. Le séchage à basse température permet de sécher le bigoudi en contact avec les cheveux en douceur, et donc de transférer tous les bienfaits cosmétiques apportés par les composants du chanvre aux cheveux sans les surchauffer. Un temps de pose est imposé pour que les cheveux sèchent complètement. Ce temps de pose est préférablement de 30-60 minutes.

La différence avec les méthodes connues est que la matière du bigoudi 1 lors du séchage en présence d'humidité permet à la mèche 200 et au bigoudi 1 en chanvre de s'allier et d'apporter des substances bénéfiques au cheveu. En utilisant du chanvre comme matière pour le bigoudi, la mèche 200 de cheveu s'imprègne de tous les bienfaits du chanvre à savoir : amélioration de l'élasticité, concentration des Oméga 3, concentration des protéines. Avec le procédé de l'invention, les cheveux sont de meilleure qualité avec un meilleur volume et une brillance améliorée. Aussi, en utilisant le bigoudi 1 de l'invention il est possible de mieux créer et contrôler la forme voulue de la mèche 200 de cheveux.

Il est à noter aussi qu'il n'y a aucun risque de cassure avec ce type de bigoudis, contrairement aux bigoudis connus. Au contraire, les bigoudis de l'invention peuvent même soigner un cheveu cassé en répétant chaque semaine le procédé de mise en plis.

Il est à noter que bigoudi 1 de l'invention 1 ne modifie pas sa propre forme lors de l'exécution des étapes du procédé, bien que le chanvre soit une matière naturelle. Il s'agit de l'un des textiles le plus solide existant. Sa combinaison comme support pour des cheveux mouillés emmène à un résultat surprenant en combinant la mise en forme et la santé du cheveu, combinaison que les bigoudis en matière synthétique n'offrent pas du tout.

### Procédé de permanente avec le dispositif formant bigoudi 1 de l'invention

Dans un mode de réalisation, le procédé consiste en un procédé de permanente de cheveux, comprenant au moins une étape de traitement par produits chimiques. Les cheveux peuvent être au préalable lavés et être légèrement humides.

L'application de produits chimiques se fait préférablement sur la mèche 200 de cheveu, après la mise en place du bigoudi 1 mais de préférence avant de replier le bigoudi 1 au moins partiellement dans le sens Y de sa longueur.

Le procédé de permanente de l'invention est similaire à un procédé classique de permanente mais le bigoudi n'est pas nocif pour le cheveu et est très efficace pour donner au cheveu la forme du bigoudi 1.

Aussi, quand on utilise le bigoudi 1 de l'invention lors d'un procédé de permanente chimique, cela permet d'utiliser moins de produits chimiques. L'utilisation du bigoudi en chanvre 1 permet de consommer moins de 30%, préférablement moins de 50% de produits chimiques. La raison est que la forme souple du bigoudi permet de mieux répartir la mèche 200 de cheveux et donc de former une seule couche mince du cheveu, ce qui engendre une diminution des produits chimiques nécessaires. L'épaisseur d'une couche mince de cheveux appliquée sur le bigoudi 1 est typiquement plus petite que 20% , préférablement plus petite que 10%, encore plus préférablement plus petite que 5% de la largeur maximale W du bigoudi. Le plus important dans le procédé est de réaliser un seul enroulement de la mèche 200 de cheveux avec le bigoudi 1.

L'effet du chanvre est, dans ce cas, moins soignant pour le cheveu que la technique de mise en plis. Cependant l'utilisation du bigoudi en chanvre permet de faire barrage et de réduire les effets néfastes des produits chemiques sur les cheveux.

Comme avec des bigoudis traditionnels, après réalisation de la permanente ou de la mise en plis, les bigoudis 1 sont retirés et on procède à la finition de la coiffure.

### Résultat expérimental avec un prototype

Dans ce qui suit la réalisation d'un prototype et ses effets lors de la réalisation d'une mise en plis et permanente sont décrits.

Dans une première étape un bigoudi a été réalisé en forme de sac asymétrique présentant une section centrale inclinée β et présentant une partie distale 1a qui comprend une ouverture et une extrémité proximale 1b fermée. Ceci est illustré dans la Figure 21. Des attaches 10a-20e ont été réalisées en fil de coton et pour coudre ces attaches, de la laine a été utilisée.

La longueur du dispositif du prototype qui a été réalisé était de 35cm de long. Les attaches permettent de faire tenir correctement le bigoudi 1 lorsque l'on applique et qu'on enroule le cheveu.

Les attaches utilisées avaient une longueur de 10cm et les essais ont conduit à la conclusion que la meilleure longueur était de 12cm.

Il a été déterminé que la largeur idéale du bigoudi pour toute longueur de cheveux est de 8cm.

Le résultat a montré que le cheveu est devenu brillant et la tenue de la boucle est très résistante. Avec la réalisation de test sur une tête d'exercice avec des cheveux naturels, les boucles 202-208 réalisées ne se sont pas altérées même après 2 semaines.

La tenue des boucles réalisées dépend bien sûr de l'activité quotidienne mais la tenue de la mise en plis avec le procédé de l'invention est en moyenne de 5 jours.

Les bigoudis 1 relarguant une partie des substances du chanvre sur les cheveux à chaque nouvelle utilisation, cela peut conduire au fur et à mesure des utilisations à une baisse des propriétés de chaque bigoudi 1. On peut estimer que les bigoudis perdent progressivement leurs propriétés et qu'il est nécessaire de renouveler les bigoudis régulièrement, vraisemblablement au bout de plusieurs mois, à savoir au bout de l'ordre de plusieurs dizaines d'utilisations.

Les explications et les figures concernent un dispositif formant bigoudi et la méthode de mise en forme et de traitement pour une mèche 200 de cheveux mais dans tout le texte on peut remplacer « bigoudi » par « dispositif formant bigoudi », « cheveux » par « fibres kératiniques, telles que les cheveux, le crin animal, ou d'autres poils » et « mèche de cheveux » par « mèches de fibres kératiniques, telles que les cheveux, le crin animal, ou d'autres poils ».

## Revendications

1. Dispositif (1) destiné à recevoir au moins une mèche de cheveux (200) ou d'autres fibres kératiniques, présentant au moins une surface de réception de la mèche configurée pour permettre de former, à partir d'au moins une mèche de cheveux (200) ou d'autres fibres kératiniques, au moins deux ondulations (202-208) ayant des axes d'enroulement non colinéaires entre eux et/ou de diamètres différents, le dispositif (1) comprenant une extrémité distale (1a) et une extrémité proximale (1b),
le dispositif (1) étant réalisé, au moins partiellement dans sa surface de réception de la mèche, en chanvre,
le dispositif ayant une forme d'étui comprenant au moins une extrémité distale (1a) présentant une ouverture (2a) destinée à recevoir, dans une position repliée du dispositif (1), au moins la partie du dispositif (1) comprenant l'extrémité proximale (1b), et
le dispositif comportant deux liens (34, 36) placés dans et en dehors d'une coulisse (38) formant ou proche de la bordure de l'ouverture (2a), lesdits liens (34, 36) étant aptes à resserrer l'ouverture (2a) par glissement dans la coulisse et formant en outre des moyens destinés à attacher ladite extrémité distale (1a) avec ladite extrémité proximale (1b).

2. Dispositif (1) selon la revendication 1, le dispositif comprenant au moins 60%, préférablement au moins 90%, plus préférablement au moins 95% de chanvre, et encore plus préférablement 100% de chanvre.

3. Dispositif (1) selon la revendication 1 ou 2, le dispositif présentant une bande qui a une longueur (L) plus grande que sa plus grande largeur (W), et une épaisseur (E) plus petite que ladite largeur (W).

4. Dispositif (1) selon l'une des revendications 1 à 3, le dispositif formant bigoudi ayant une composition uniforme sur toute sa longueur.

5. Dispositif (1) selon l'une des revendications 1 à 4, dont l'extrémité proximale est fermée.

6. Procédé de mise en forme d'une mèche de cheveux (200) ou d'autres fibres kératiniques, comprenant au moins les étapes de :
- présenter le dispositif (1) selon l'une des revendications 1 à 5;
- positionner une mèche de cheveux (200) ou d'autres fibres kératiniques, afin qu'au moins une portion de la mèche (200) soit en contact avec au moins une surface (1') dudit dispositif (1);
- mouiller la mèche (200);
- effectuer des mouvements de torsion du dispositif (1) dans sa longueur (L) en tenant la mèche (200), au moins partiellement, en contact avec ladite au moins une surface (1') dudit dispositif (1) afin d'entrelacer la mèche (200) avec le dispositif (1) pris dans sa longueur (L);
- serrer latéralement le dispositif (1) à une pluralité d'endroits (300a-300e) afin de maintenir la mèche (200) contre au moins une surface (1') du dispositif (1);
- replier le dispositif (1) afin d'insérer dans ladite ouverture (2a) au moins une partie du dispositif comprenant l'extrémité proximale (1b).

7. Procédé selon la revendication 6, comprenant en outre les étapes suivantes :
- avant d'effectuer des mouvement de torsion entre la mèche (200) et le dispositif (1), faire un nœud simple (301) avec la portion proximale du dispositif et la mèche (200)
- après repliement du dispositif (1), serrage de liens (34, 36) placés au niveau de l'ouverture (2a), et attache desdits liens (34, 36) entre eux au-dessus du nœud (301) qui reste à l'intérieur du dispositif (1)

8. Procédé selon la revendication 6 ou 7, comprenant une étape de séchage à une température inférieure à 60°C, préférablement inférieure à 50°C , encore plus préférablement inférieure à 45°C.

9. Procédé selon la revendication 6, 7 ou 8, **caractérisé en ce que** la largeur du dispositif, avant la torsion du dispositif (1), et pour toute section de la mèche 200 le long de la longueur L du dispositif (1), est 50% plus large que la largeur de la mèche 200, préférablement 2 fois plus large que la largeur de la mèche 200.

## Patentansprüche

1. Vorrichtung (1) zur Aufnahme mindestens einer Haarsträhne (200) oder anderer Keratinfasern, aufweisend mindestens eine Strähnenaufnahmefläche (100, 102, 104, 106, 108), welche derart konfiguriert ist, dass aus mindestens einer Haarsträhne (200) oder anderen Keratinfasern mindestens zwei Wellen (202-208) mit nicht zueinander kollinearen Wickelachsen und/oder mit unterschiedlichen Durchmessern gebildet werden können, wobei die Vorrichtung (1) ein distales Ende (1a) und ein proximales Ende (1b) umfasst
wobei die Vorrichtung (1) zumindest teilweise in ihrer Strähnenaufnahmefläche aus Hanf hergestellt ist,
wobei die Vorrichtung eine Gehäuseform aufweist, die mindestens ein distales Ende (1a) mit einer Öffnung (2a) umfasst, die dazu bestimmt ist, in einer zusammengefalteten Position der Vorrichtung (1) mindestens den das proximale Ende (1b) umfassenden Teil der Vorrichtung (1) aufzunehmen, und
wobei die Vorrichtung zwei Riemen (34, 36) umfasst, welche innerhalb und ausserhalb einer Schiene (38) angeordnet sind, welche den Rand der Öffnung (2a) bildet oder nahe daran liegt, wobei die besagten Riemen (34, 36) die Öffnung (2a) durch Gleiten in der Schiene verschliessen können und ferner Mittel zum Befestigen des besagten distalen Endes (1a) am besagten proximalen Ende (1b) bilden.

2. Vorrichtung (1) gemäss Anspruch 1, wobei die Vorrichtung mindestens 60 %, vorzugsweise mindestens 90 %, noch bevorzugter mindestens 95 % Hanf und sogar noch bevorzugter 100 % Hanf enthält.

3. Vorrichtung (1) gemäss Anspruch 1 oder 2, wobei die Vorrichtung ein Band aufweist, dessen Länge (L) grösser als seine grösste Breite (W) und dessen Dicke (E) kleiner als die besagte Breite (W) ist.

4. Vorrichtung gemäss einem der Ansprüche 1 bis 3, wobei die Lockenwickelvorrichtung über ihre gesamte Länge eine einheitliche Zusammensetzung aufweist.

5. Vorrichtung (1) gemäss einem der Ansprüche 1 bis 4, deren proximales Ende geschlossen ist.

6. Verfahren zur Formgebung einer Haarsträhne (200) oder anderer Keratinfasern, umfassend mindestens die folgenden Schritte:
- die Vorrichtung (1) gemäss einem der Ansprüche 1 bis 5 vorzulegen;
- eine Haarsträhne (200) oder andere Keratinfasern so positionieren, dass mindestens ein Teil der Strähne (200) mit mindestens einer Oberfläche (1') der besagten Vorrichtung (1) in Kontakt steht;
- die Strähne anfeuchten (200);
- Drehbewegungen der Vorrichtung (1) in seiner Länge (L) ausführen, während die Strähne (200) zumindest teilweise mit der besagten mindestens einen Oberfläche (1') der besagten Vorrichtung (1) in Kontakt gehalten wird, um die Strähne (200) mit der Vorrichtung (1) in seiner Länge (L) zu verflechten;
die Vorrichtung (1) an einer Vielzahl von Stellen (300a-300e) seitlich zusammendrücken, um die Strähne (200) gegen mindestens eine Oberfläche (1') der Vorrichtung (1) zu drücken;
- die Vorrichtung (1) falten, um mindestens ein das proximale Ende (1b) umfassenden Teil der Vorrichtung in die besagte Öffnung (2a) einzuführen.

7. Das Verfahren gemäss Anspruch 6, zudem umfassend die folgenden Schritte:
- bevor die Drehbewegungen zwischen der Strähne (200) und der Vorrichtung (1) ausgeführt werden, einen einfachen Knoten (301) mit dem proximalen Teil der Vorrichtung und der Strähne (200) machen;
- nach dem Zusammenfalten der Vorrichtung (1), die auf Höhe der Öffnung (2a) angeordneten Riemen (34, 36) festziehen und die besagten Riemen miteinander oberhalb des Knotens (301), der im Inneren der Vorrichtung (1) verbleibt, befestigen.

8. Verfahren gemäss Anspruch 6 oder 7, umfassend einen Trocknungsschritt bei einer Temperatur unter 60 °C, vorzugsweise unter 50 °C, noch bevorzugter unter 45 °C.

9. Verfahren gemäss Anspruch 6, 7 oder 8, **dadurch gekennzeichnet, dass** die Breite der Vorrichtung vor dem Verdrehen der Vorrichtung (1) und für jeden Abschnitt der Strähne 200 entlang der Länge L der Vorrichtung (1) 50 % grösser ist als die Breite der Strähne 200, vorzugsweise 2-mal grösser als die Breite der Strähne 200.

## Claims

1. Device (1) intended to receive at least one strand of hair (200) or other keratin fibres, having at least one strand receiving surface configured to allow the formation, from at least one strand of hair (200) or other keratin fibres, at least two undulations (202-208) having winding axes that are not collinear with each other and/or have different diameters, the device (1) comprising a distal end (1a) and a proximal end (1b),
the device (1) being made, at least partially in its strand receiving surface, of hemp,
the device having a case shape comprising at least one distal end (1a) with an opening (2a) intended to receive, in a folded position of the device (1), at least the part of the device (1) comprising the proximal end (1b), and
the device comprising two straps (34, 36) placed inside and outside a slide (38) forming or close to the edge of the opening (2a), said straps (34, 36) being capable of tightening the opening (2a) by sliding in the slide and further forming means for attaching said distal end (1a) to said proximal end (1b).

2. Device (1) according to claim 1, the device comprising at least 60%, preferably at least 90%, more preferably at least 95% hemp, and even more preferably 100% hemp.

3. Device (1) according to claim 1 or 2, the device having a strip that has a length (L) greater than its greatest width (W), and a thickness (E) smaller than said width (W).

4. Device (1) according to one of claims 1 to 3, the curler device having a uniform composition over its entire length.

5. Device (1) according to one of claims 1 to 4, the proximal end of which is closed.

6. Method for shaping a strand of hair (200) or other keratin fibres, comprising at least the steps of:
- providing the device (1) according to one of claims 1 to 5;
- positioning a strand of hair (200) or other keratin fibres so that at least a portion of the strand (200) is in contact with at least one surface (1') of said device (1);
- wetting the strand (200);
- twisting the device (1) along its length (L) while holding the strand (200), at least partially, in contact with said at least one surface (1') of said device (1) in order to intertwine the strand (200) with the device (1) taken along its length (L);
- laterally tightening the device (1) at a plurality of locations (300a-300e) in order to hold the strand (200) against at least one surface (1') of the device (1);
- folding the device (1) up in order to insert into said opening (2a) at least a part of the device comprising the proximal end (1b).

7. Method according to claim 6, further comprising the following steps:
- before performing twisting movements between the strand (200) and the device (1), making a simple knot (301) with the proximal portion of the device and the strand (200)
- after folding up the device (1), tightening the straps (34, 36) placed at the opening (2a), and attaching said straps (34, 36) to each other above the knot (301) which remains inside the device (1)

8. Method according to claim 6 or 7, comprising a drying step at a temperature below 60°C, preferably below 50°C, and even more preferably below 45°C.

9. Method according to claim 6, 7 or 8, **characterised in that** the width of the device, before twisting the device (1), and for any section of the strand 200 along the length L of the device (1), is 50% wider than the width of the strand 200, preferably twice as wide as the width of the strand 200.
